# FASCICULE DE BREVET EUROPEEN

(11) **EP 0 576 353 B1**
(45) Date de publication et mention de la délivrance du brevet: **06.03.1996**
(21) Numéro de dépôt: 93401606.4
(22) Date de dépôt: 22.06.1993
(51) Int. Cl.: B66B 23/26

(54) **Elément de transporteur à vitesse variable en particulier pour trottoirs roulants accélérés**
Fördereinrichtung mit variabler Geschwindigkeit für beschleunigte Personenfahrbänder
Variable speed transportation device, in particular for accelerated moving walkways

(30) Priorité: 24.06.1992 FR 9207709
(43) Date de publication de la demande: 29.12.1993
(73) Titulaire: Patin, Pierre, F-75005 Paris (FR)
(72) Inventeur: Patin, Pierre, F-75005 Paris (FR)
(74) Mandataire: Le Brusque, Maurice

(56) Documents cités:
- EP-A- 0 007 264
- FR-A- 2 077 171
- FR-A- 2 207 069
- FR-A- 2 274 523

## Description

Il est nécessaire, dans certains cas de transporteurs mécaniques, et spécialement dans les trottoirs accélérés, de pouvoir disposer d'éléments, en particulier pour les mains courantes, susceptibles de ne pouvoir fléchir, au moins dans certaines zones, que dans un seul sens. Ce résultat peut être obtenu par l'utilisation de chaînes sur lesquelles sont fixés des blocs qui s'opposent à la flexion. L'état actuel de la question est représenté par les brevets FR-A-2 274 523 (PATIN et R.A.T.P.) et FR-A-2 431 075 (R.A.T.P.).

La main courante objet de ces brevets, est destinée à un trottoir roulant accéléré et est constituée de poignées reliées entre elles deux par deux par un lien souple. Chaque poignée doit être synchrone du point correspondant du plancher mobile, par conséquent les poignées doivent s'écarter dans les zones d'accélération, se rapprocher dans les zones de décélération et rester équidistantes dans les zones à vitesse constante. Ce résultat est obtenu en montant chaque poignée sur un petit chariot, deux chariots successifs étant reliés par un élément de liaison souple flexible dans un seul sens pour assurer un appui éventuel entre deux poignées; l'élément de liaison souple se replie sensiblement à angle droit au droit de la poignée par une poulie et est ancré à un chariot tendeur ou trolley dont la voie peut se rapprocher ou s'écarter de celle du chariot porteur de la poignée, ce qui permet d'assurer la variation de vitesse.

Selon ces brevets, l'élément de liaison souple est constitué par une chaîne garnie de blocs dont la forme complexe est déterminée pour que l'élément de liaison travaillant en poutre fléchie sur appuis simples c'est-à-dire soumis à un moment fléchissant et à un effort tranchant, ne se déforme pas sous une charge; en effet, entre deux poignées de main courante, l'élément de liaison souple sert lui-même de main courante, en cas de bousculade par exemple. L'inconvénient principal de ce système est sa complexité, qui entraîne un coût relativement élevé.

Dans le dispositif selon l'invention, l'élément de liaison souple est constitué par un lien souple continu à section constante, tel que courroie, câble ou ensemble de courroies ou de câbles dont la caractéristique est d'offrir une résistance à l'effort tranchant que ne présentent pas les chaînes, associé à des blocs de compression de forme simple s'encastrant les uns dans les autres. A titre d'exemple, il va être décrit l'application d'un tel dispositif à une main courante, mais des dispositifs analogues pourraient être utilisés dans d'autres éléments de transporteurs, tant pour les personnes que pour les marchandises.

Un élément de main courante, reliant deux poignées, est constitué par un lien souple tendu entre deux points d'attache et passant sur deux poulies de renvoi écartées l'une de l'autre, qui forment avec les deux points d'attache un quadrilatère déformable en fonction de la vitesse de transport, ledit lien équipé d'une série de blocs adjacents comportant chacun une face inférieure de fixation sur le lien, une face supérieure d'appui de la main et deux faces frontales, respectivement avant et arrière, perpendiculaires à la direction du lien, les faces frontales d'un bloc étant en contact sur toute leur hauteur avec les faces frontales correspondantes des blocs adjacents dans une partie rectiligne du lien tendue entre les deux poulies et pouvant s'écarter angulairement dans deux parties convexes du lien tournant sur les poulies, les deux faces frontales, respectivement avant et arrière de chaque bloc, présentant des profils anguleux se déduisant l'un de l'autre par translation parallèle à la direction du lien, chaque face avant d'un bloc comportant au moins un bossage et chaque face arrière comportant au moins un évidement de profil conjugué à celui du bossage, de telle sorte que, dans la partie rectiligne du lien entre les deux poulies, chaque bossage d'une face avant d'un bloc s'emboîte dans un évidement conjugué de la face arrière en regard du bloc adjacent en formant une liaison à tenon et mortaise susceptible de résister aux efforts tranchants appliqués sur le lien, lesdits bossages s'écartant des évidements dans les parties convexes du lien.

De préférence, le lien souple est constitué par une courroie crantée.

La constitution et le fonctionnement d'une telle main courante sont décrits par les figures 1 à 4.

La figure 1 représente en coupe longitudinale une telle courroie susceptible d'être pliée seulement vers le bas avec un rayon faible dans une certaine zone, mais également vers le haut, avec un rayon beaucoup plus grand, dans une autre zone.

La figure 2 représente un autre mode de réalisation.

Les figures 3 et 4 montrent l'utilisation d'une telle main courante dans un trottoir roulant accéléré.

La figure 1 représente un élément de main courante dont
- la zone 4 peut se courber avec un rayon de l'ordre de quelques centimètres vers le bas en s'enroulant sur le pignon 7,
- la zone 5 est rigide et solidaire d'un petit chariot porté par un essieu 9;
- la zone 6 peut fléchir vers le haut avec un rayon de l'ordre du mètre.

La main courante est constituée d'une courroie crantée 10 à laquelle sont fixés des blocs 11 dont la forme permet un emboîtement réciproque entre deux blocs contigus, grâce à un bossage 12 qui vient s'encastrer dans un évidement 13. La fixation d'un bloc au dos de la courroie s'effectue, soit par un collage 14, comme pour les blocs 11a, 11b, soit par un boulonnage 16 sur un insert 15, comme pour les blocs 11c, 11d, cette fixation s'effectuant toujours au droit d'une dent, emplacement de rigidité maximale de la courroie dont la flexion s'effectue essentiellement dans les creux entre dents. L'épaisseur d'un bloc en un point quelconque, mesurée parallèlement au dos de la courroie, est constante et égale au pas des dents.

Le fonctionnement d'un tel système est le suivant: toute charge de la main courante, qui travaille comme une poutre entre appuis simples, introduit un moment de flexion et un effort tranchant. La compression longitudinale due au moment est prise par les têtes des blocs, la tension par la courroie; l'effort tranchant est transmis d'un bloc à l'autre par le couple bossage-évidement et le cisaillement qui en résulte au contact bloc-courroie est repris par le collage 14 ou le boulonnage 16.

Dans la zone 5 rigide, la face intérieure de la courroie est fixée, toujours par collage ou boulonnage, au chariot 8.

Dans la zone 6, pour permettre la flexion de la main courante vers le haut, les blocs 11 ont une épaisseur très légèrement décroissante régulièrement du bas vers le haut, la fixation des blocs étant identique à celle de ceux des autres zones.

Sur la figure 2, on a représenté une disposition différente dans laquelle le système a été doté d'une certaine symétrie de fonctionnement, ce qui peut présenter certains avantages. Chaque bloc 17 comporte sur chaque face perpendiculaire à l'axe de la courroie crantée 10 d'une part un bossage 18 et un évidement 19, d'autre part et en regard des précédents, un évidement 20 et un bossage 21. Le fonctionnement de ce dispositif est analogue au précédent. Des formes différentes pourraient être retenues sans sortir du domaine de l'invention.

Les figures 3 et 4 montrent l'utilisation d'une telle main courante dans un trottoir roulant accéléré. Un élément de main courante 23 relie entre elles deux poignées de main courante 24a, 24b, en passant par les pignons de renvoi 7a, 7b, et sont ancrés à des trolleys de variation de vitesse 25a, 25b. Les poignées 24a, 24b sont munies de galets portés par les axes 26a, 26b des pignons 7a, 7b. Les essieux 9a, 9b des chariots 8a, 8b sont munis de galets analogues et tous ces galets se déplacent entre deux rails 27 et 28.

Les trolleys de variation de vitesse 25a, 25b auxquels sont ancrées les extrémités des courroies, sont maintenus par un rail 30 à une distance D variable des rails 27 et 28, ce qui permet de faire varier l'écartement des poignées et, par conséquent, leur vitesse, le débit, en nombre de poignées par seconde étant constant.

Sur la figure 3, on voit l'ensemble d'un élément dans une zone du trottoir roulant accéléré avec main courante horizontale dans une zone d'augmentation de vitesse.

Sur la figure 4, ce même ensemble est dans une zone où la main courante passe d'une section horizontale à une section en rampe. La courbure est prise dans la zone 6, dont le rayon r est évidemment beaucoup plus court que le rayon de raccordement R, les zones à faible vitesse 4 et 5 restant rectilignes.

## Revendications

1. Elément de transporteur de longueur variable applicable en particulier à une main courante pour un dispositif de transport de personnes, à vitesse variable, comprenant un lien souple (10) tendu entre deux points d'attache et passant sur deux poulies de renvoi (7) écartées l'une de l'autre, qui forment avec les deux points d'attache un quadrilatère déformable en fonction de la vitesse de transport, ledit lien (10) étant équipé d'une série de blocs adjacents (11) comportant chacun une face inférieure de fixation sur le lien (10), une face supérieure d'appui de la main et deux faces frontales, respectivement avant et arrière, perpendiculaires à la direction du lien, les faces frontales d'un bloc étant en contact sur toute leur hauteur avec les faces frontales correspondantes des blocs adjacents dans une partie rectiligne du lien (10) tendue entre les deux poulies (7) et pouvant s'écarter angulairement dans deux parties convexes du lien tournant sur les poulies, caractérisé par le fait que les deux faces frontales, respectivement avant et arrière, de chaque bloc (11), présentent des profils anguleux se déduisant l'un de l'autre par translation parallèle à la direction du lien, chaque face avant d'un bloc comportant au moins un bossage (12) et chaque face arrière comportant au moins un évidement (13) de profil conjugué à celui du bossage, de telle sorte que, dans la partie rectiligne du lien entre les deux poulies, chaque bossage (12) d'une face avant d'un bloc (11) s'emboîte dans un évidement (13) conjugué de la face arrière en regard du bloc (11) adjacent en formant une liaison à tenon et mortaise susceptible de résister aux efforts tranchants appliqués sur le lien, lesdits bossages s'écartant des évidements dans les parties convexes du lien.

2. Elément de transporteur selon la revendication 1, caractérisé par le fait que chaque bossage (12) présente deux faces d'appui, respectivement inférieure et supérieure convergentes vers l'extérieur du bloc et que chaque évidement (13) présente deux faces respectivement inférieure et supérieure, divergentes vers l'extérieur, de façon à permettre un engagement progressif du bossage (12) dans l'évidement (13) lors du passage d'une partie convexe à la partie rectiligne du lien et inversement.

3. Elément de transporteur selon les revendications 1 et 2, caractérisé par le fait que les deux faces frontales de chaque bloc (11) présentent chacune un bossage (18,21) et un évidement (19,20).

4. Elément de transporteur selon l'une des revendications précédentes, caractérisé par le fait que le lien souple (10) est une courroie crantée comportant sur sa face interne, des parties en saillie séparées par des parties en creux et que les blocs (11) sont fixés sur sa face externe de telle sorte que chaque plan de jonction entre les bases de deux blocs adjacents corresponde à une partie en creux de la courroie.

5. Elément de transporteur selon l'une des revendications précédentes, dans lequel, par déformation du quadrilatère en fonction de la vitesse de transport, les deux poulies de renvoi (7) s'écartent plus ou moins de part et d'autre de deux galets de soutien espacés d'une distance constante, la partie rectiligne du lien comportant une zone centrale de longueur fixe entre les deux galets de soutien et deux zones latérales de longueur variable s'étendant chacune entre un galet de soutien et la poulie de renvoi correspondante (7), caractérisé ultérieurement par le fait que, dans la zone centrale de longueur fixe, la face supérieure de chaque bloc a une longueur légèrement inférieure à celle de la face inférieure de fixation sur le lien de façon que la main courante présente une légère concavité vers le haut entre les deux galets de soutien.

## Claims

1. Variable-length conveyor element applicable in particular to a handrail for a device for transporting people, at variable speed, comprising a flexible link (10) stretched between two attachment points and passing around two guide pulleys (7) spaced apart from each other, which together with the two attachment points form a quadrilateral that deforms according to the speed of conveyance, said link (10) being equipped with a series of adjacent blocks (11) each comprising a lower face for fixing the block onto the link (10), an upper face on which hands can rest, and two frontal faces, respectively front and rear, perpendicular to the direction of the link, the frontal faces of one block, in a rectilinear section of the link (10) stretched between the two pulleys (7), being in contact over their entire height with the corresponding frontal faces of the adjacent blocks, and said blocks, in two convex sections of the link turning on the pulleys, being able to angularly separate from each other, characterized in that the two frontal faces, respectively front and rear, of each block (11) have angulated profiles deduced one from the other through a translation parallel to the direction of the link, each front face of a block comprising at least one protuberance (12) and each rear face comprising at least one recess (13) having a profile conjugate to that of the protuberance, such that in the rectilinear section of the link between the two pulleys, each protuberance (12) on a front face of a block (11) fits into a conjugate recess (13) in the facing rear face of the adjacent block (11), thereby forming a mortise and tenon joint that is able to resist the shearing forces applied on the link, said protuberances separating from the recesses in the convex sections of the link.

2. Conveyor element according to claim 1, characterized in that each protuberance (12) has two bearing faces, respectively lower and upper, which converge towards the outside of the block, and in that each recess (13) has two faces, respectively lower and upper, diverging towards the outside, so as to allow the protuberance (12) to progressively engage the recess (13) during the transition from a convex section to the rectilinear section of the link and inversely.

3. Conveyor element according to claims 1 and 2, characterized in that the two frontal faces of each block (11) each have a protuberance (18, 21) and a recess (19, 20).

4. Conveyor element according to any preceding claim, characterized in that the flexible link (10) is a notched belt comprising, on its inner face, protruding parts separated by recessed parts, and in that the blocks (11) are fixed onto its outer face in such a way that each joining plane between the bases of two adjacent blocks corresponds to a recessed part of the belt.

5. Conveyor element according to any preceding claim, in which, by deformation of the quadrilateral according to the speed of conveyance, the two guide pulleys (7) become more or less separated from each other on either side of two supporting rollers spaced at a constant distance, the rectilinear section of the link comprising a central zone of fixed length between the two supporting rollers, and two lateral zones of variable length each extending between a supporting roller and the corresponding guide pulley (7), further characterized in that, in the central fixed length zone, the upper face of each block has a length which is slightly less than that of the lower face by which the block is fixed to the link, such that the handrail has a slight upwardly concavity between the two supporting rollers.

## Patentansprüche

1. Fördereinrichtungselement mit veränderlicher Länge, insbesondere anwendbar bei einem Geländergurt für eine Personentransportvorrichtung mit veränderlicher Geschwindigkeit, bestehend aus einem flexiblen zwischen zwei Befestigungspunkte gespanntes Verbindungsglied (10), das über zwei im Abstand angeordnete Umlenkrollen (7) läuft, die mit den beiden Befestigungspunkte ein entsprechend der Fördergeschwindigkeit verformbares Viereck bilden, wobei dieses Verbindungsglied (10) eine Reihe benachbarte Blöcke (11) aufweist, die je eine untere Befestigungsfläche auf dem Verbindungsglied (10), eine obere Abstützungsfläche für die Hand und zwei, je eine vordere bzw. eine hintere, senkrecht zur Richtung des Verbindungsgliedes angeordnete Frontflächen, umfassen, und wobei die Block-Frontflächen über ihre gesamten Höhe mit den ensprechenden Fronflächen der benachbarten Blöcke in einem geraden Teil des zwischen den beiden Umlenkrollen (7) gespannten Verbindungsgliedes (10) in Kontakt sind und winkelmässig in zwei über die Umlenkrollen umlaufende konvexe Teile des Verbindungsgliedes ausscheren können, dadurch gekennzeichnet, dass die beiden, je eine vordere bzw. eine hintere, Frontflächen von jedem Block (11) eckige Profile aufweisen, die sich voneinander durch eine zur Richtung des Verbindungsgliedes Parallelverschiebung ableiten, wobei jede vordere Blockfläche mindestens ein Vorsprung (12) und jede hintere Fläche mindestens eine Aussparung (13) mit einem dem Profil des Vorsprungs zugeordneten Profil aufweisen, sodass in dem geraden Teil des Verbindungsgliedes zwischen den beiden Umlenkrollen sich jeder Vorsprung (12) einer Vorderfläche eines Blockes (11) in eine konjugierte Aussparung (13) der zugewandten Hinterfläche des benachbarten Blockes eingreift und somit eine Zapfen- Nutverbindung bildet, die den auf das Verbindungsglied beaufschlagten Scherkräften standhalten kann, wobei die Vorsprünge sich von den Aussparungen in den konvexen Teilen des Verbindungsgliedes entfernen.

2. Fördereinrichtungselement nach Anspruch 1, dadurch gekennzeichnet, dass jeder Vorsprung (12) zwei, je eine untere bzw. eine obere, aus dem Block nach aussen konvergierende Auflageflächen umfasst, und dass jede Aussparung (13) zwei, je eine untere bzw. eine obere, nach aussen hin divergierende Flächen aufweist, damit beim Übergang eines konvexen Teils zu dem geraden Teil des Verbindungsgliedes und umgekehrt der Vorsprung (12) in die Aussparung allmählich eingreifen kann.

3. Fördereinrichtungselement nach Anspruch 1 und 2, dadurch gekennzeichnet, dass jede der beiden Frontflächen von jedem Block (11) einen Vorsprung (18, 21) und eine Aussparung (19, 20) aufweist.

4. Fördereinrichtungselement nach einem der vorangehenden Ansprüche, dadurch gekennzeichnet, dass das flexible Verbindungsglied (10) ein verzahnter Riemen ist mit auf der Innenfläche aufweisende durch Vertiefungen getrennte vorspringende Teile, und dass die Blöcke (11) an deren Ausssenfläche derart befestigt sind, dass jede Verbindungsebene zwischen den Basen von zwei benachbarten Blöcke einer Vertiefung des Riemens entspricht.

5. Fördereinrichtungselement nach einem der vorangehenden Ansprüche, bei welcher durch Verformung des Vierecks entsprechend der Transportgeschwindigkeit die beiden Umlenkrollen (7) sich mehr oder weniger beiderseits von zwei in einem konstanten Abstand befindlichen Stützrollen entfernen, wobei das gerade Teil des Verbindungsgliedes einen mittleren Bereich mit fester Länge zwischen den beiden Stützrollen und zwei seitlichen Bereiche mit veränderlicher Länge aufweisen, die sich jeweils zwischen einer Stützrolle und der entsprechenden Umlenkrolle (7) erstrecken, weiterhin dadurch gekennzeichnet, dass in dem mittleren Bereich mit fester Länge die obere Fläche von jedem Block eine etwas kleinere Länge als die Länge der unteren Befestigungsfläche an dem Verbindungsglied aufweist, sodass der Geländergurt eine kleine von oben gesehene Konkavität zwischen den beiden Stützrollen aufweist.
